# FASCICULE DE BREVET EUROPEEN

(11) **EP 1 156 723 B1**
(45) Date de publication et mention de la délivrance du brevet: **28.02.2007**
(21) Numéro de dépôt: 00993579.2
(22) Date de dépôt: 22.12.2000
(51) Int. Cl.: A43B 5/04, A43C 1/00

(54) **DISPOSITIF DE SERRAGE DE PUISSANCE D'UNE CHAUSSURE**
KRAFTSPANNVORRICHTUNG FÜR SCHUHWERK
TIGHT SHOE LACE-UP DEVICE

(30) Priorité: 28.12.1999 FR 9916846; 26.05.2000 FR 0006960
(43) Date de publication de la demande: 28.11.2001
(73) Titulaire: Salomon S.A., 74370 Metz-Tessy (FR)
(72) Inventeur: AZAM, Guy, Chatend Chef Lieu, 73100 Aix-les-Bains (FR); DANEZIN, Jean-Bruno, F-74270 Chilly (FR); PIERRE, Eric, F-74000 Annecy (FR); BORSOI, Bruno, I-31029 Victorio Veneto (IT)
(86) Numéro de dépôt international: PCT/FR2000/003661
(87) Numéro de publication internationale: WO 2001/047386

(56) Documents cités:
- EP-A- 0 923 886
- EP-A- 1 034 712
- DE-A- 19 710 702
- DE-U- 8 714 500
- FR-A- 2 473 280
- US-A- 4 791 702
- US-A- 5 956 823
- US-E- R E31 052

## Description

La présente invention concerne un dispositif de serrage de puissance utilisant un lien de type lacet et destiné à équiper un article chaussant utilisé, notamment, mais de façon non limitative, à la pratique du sport. Ce serrage de puissance est plus spécifiquement destiné à des chaussures, dont la tige est renforcée, et notamment utilisées pour la pratique du surf des neiges, du patin en ligne, du ski alpin, du ski de randonné et de Telemark, du patin à glace,... etc.

Pour parvenir à serrer convenablement le genre de chaussure évoquée, il est nécessaire d'avoir un serrage puissant. De plus, l'utilisation d'un serrage de type lacet permet de conserver un système léger et peu onéreux par rapport aux autres moyens de blocage mécanique tels que la bouclerie. Cependant, pour parvenir à obtenir un laçage puissant, il est nécessaire de réduire les frottements du lacet dans les renvois du lacet. L'amélioration du glissement se fait notamment par la réduction de la section du lacet, ce qui réduit la surface de contact de frottement. Néanmoins, la faible section du lacet a tendance à provoquer un effet de cisaillement dans la main qui est douloureuse et empêche l'utilisateur d'appliquer des tensions suffisantes pour serrer efficacement la chaussure.

Le document FR 2 752 686 propose une première alternative en décrivant un lacet à section variable. La portion centrale est de faible diamètre afin de coulisser facilement dans les renvois et les extrémités du lacet ont des sections supérieures afin d'apporter plus de confort pour les mains. Cependant, ce système même s'il permet de tendre correctement le lacet ne permet pas de maintenir la tension du fait d'un blocage du lacet par un noeud. En effet, durant le temps nécessaire à l'exécution du noeud l'utilisateur est obligé de relâcher la tension dans le lacet. De plus, le système est coûteux à mettre en oeuvre car nécessitant des moyens spécifiques pour la fabrication du lacet.

Le document FR 2 706 743 décrit un dispositif de serrage où le lacet de faible section passe dans des renvois qui minimisent les frottements et forme une boucle. Le blocage du lacet est réalisé par un bloqueur indépendant qui coulisse le long du lacet en dehors de la zone de laçage. Le bloqueur permet de maintenir la tension dans le lacet. Cependant, l'utilisateur ne peut pas mettre une tension importante dans le lacet. En effet, il est obligé de saisir avec au moins un doigt la boucle du lacet et de tirer dessus ce qui provoque rapidement un cisaillement de la peau du fait du petit diamètre du lacet.

Le document EP 1 034 712 décrit une chaussure munie d'un dispositif de serrage, pour lequel le lacet forme une boucle qui traverse un manchon. Ce dernier est souple et s'adapte à la boucle pour en masquer le noeud de fermeture. Là encore l'utilisateur ne peut pas mettre une tension importante dans le lacet. Le manchon n'empêche pas un cisaillement de la peau, ou au moins une forte pression. EP 1 034 712 est état de la technique au titre de l'article 54(3) CBE.

Le document EP 0 923 886 décrit une chaussure munie d'un dispositif de serrage, pour lequel le lacet forme une boucle. Un élément de préhension permet d'ouvrir une poche de rangement de la boucle du lacet. Un manchon couvre en partie la boucle du lacet au niveau du noeud de fermeture. Là encore l'utilisateur ne peut pas mettre une tension importante dans le lacet. Le manchon n'empêche pas un cisaillement de la peau, ou au moins une forte pression.

Un des buts de la présente invention est de proposer un dispositif de serrage pour un article chaussant utilisant un lien qui permet de garantir un serrage puissant, tout en conservant le confort de l'utilisateur durant la phase du serrage.

Un autre but de l'invention est de proposer un dispositif de serrage peu onéreux qui ne nécessite pas la mise en oeuvre de moyens spécifiques pour la fabrication du lien.

Pour atteindre ces objectifs, le dispositif de serrage comprend un lien qui relie par un parcours prédéterminé au moins deux éléments de renvois disposés sur des parties différentes devant être rapprochées de l'article chaussant, et qui forme une boucle située en dehors de la zone de serrage. Le lien est équipé au niveau de la boucle d'un dispositif de préhension qui permet à l'utilisateur de tirer efficacement avec au moins une main sur le lien. Ce dispositif de préhension comprend une ossature rigide permettant de répartir la tension du lien sur la main. De plus, ce dispositif de serrage comprend un moyen de blocage intégré dans les éléments de renvois qui sont positionnés à la jonction de la zone de laçage et de la boucle. Ainsi, l'utilisateur peut maintenir la tension dans le lien et donc dans la zone de laçage durant le blocage.

Dans un premier mode de réalisation, le dispositif de préhension est positionné à une des extrémités de la zone de serrage.

Dans un second mode de réalisation, le dispositif de préhension est positionné perpendiculairement à la zone de serrage.

L'invention sera mieux comprise et d'autres avantages de celle-ci apparaîtront à l'aide de la description qui fait référence aux dessins en annexe. La description illustre, à titre d'exemples non limitatifs, certains modes de réalisations préférés.

La figure 1 représente une vue de côté d'un article chaussant équipé du dispositif de serrage selon le premier mode de réalisation dans une première phase de serrage.

La figure 2 représente une vue de côté de l'article chaussant équipé du dispositif de serrage selon le premier mode de réalisation dans une seconde phase de serrage.

La figure 3 illustre une vue de face d'un détail du dispositif de préhension.

La figure 4 illustre une vue de trois quart de dessus du dispositif de serrage selon le second mode de réalisation.

Sur la figure 1, l'article chaussant CH représenté est une chaussure de surf des neiges. Bien entendu, l'invention s'applique à tout type de chaussure dont la tige souple est renforcée soit pour accroître la rigidité en flexion de la tige, soit pour protéger le pied et la cheville des chocs et des agressions externes. On retrouve ce type de chaussure dans la pratique de sports tels que le surf des neiges, le patin en ligne, le patin à glace.

L'invention s'applique également à des chaussures munies d'une coque rigide externe réalisée par exemple en plastique, notamment utilisée pour la pratique du ski alpin, du surf des neiges, du patin en ligne, du patin à glace, du ski de randonnée ou du ski de télémark.

L'article chaussant CH comprend une tige O qui comporte deux parties 12a et 12b destinées à être rapprochées l'une de l'autre par le dispositif de serrage. Ce dispositif de serrage comprend, de façon générale, une zone de serrage 16 qui se décompose ici en deux zones 16e et 16f. La zone de serrage 16 comporte, de façon classique et connue, des éléments de renvois 50a à 54a et 50b à 54b positionnés respectivement sur chacune des deux parties 12a et 12b.

Un lien 15, tel qu'un lacet ou un câble, relie par un parcours déterminé au moins deux éléments de renvois 50a et 50b. Bien entendu, le lien 15 peut avantageusement relier tous les éléments de renvoi pour parfaire le serrage. De plus, le lien 15 forme une boucle 2 qui est située en dehors de la zone de serrage 16.

Afin de maintenir la tension dans le lien 15, le dispositif de serrage comprend également un moyen de blocage 20 du lien 15.

La figure 1 illustre plus précisément la première phase de serrage du dispositif qui est destinée à serrer une chaussure à tige haute. Cette phase assure le serrage de la zone de serrage inférieure 16e qui s'étend approximativement de l'articulation métatarsophalangienne jusqu'à la cheville en permettant de maintenir fermement le coup de pied dans l'article chaussant CH. La zone de serrage inférieure 16e comprend une série d'éléments de renvois 53a et 53b disposants avantageusement d'un dispositif adapté permettant de réduire les frottements du lien 15 dans lesdits éléments du renvoi.

Malgré l'utilisation d'éléments de renvoi adaptés tels que décrits dans le document FR 2 706 743, les essais ont montré qu'il est préférable de limiter par exemple à quatre le nombre d'éléments de renvoi 53a et 53b disposés sur chaques parties 12a et 12b pour chaque zone de serrage 16e et 16f afin d'optimiser le serrage.

La zone de serrage inférieure 16e se termine par deux éléments de renvois 52a et 52b, disposés sur chacune des parties 12a et 12b, qui présentent éventuellement des fonctions spécifiques détaillées ultérieurement, et qui séparent les deux zones de serrage 16e et 16f.

Le lien 15, sortant des éléments de renvoi 52a et 52b, forme une boucle 2 qui comprend un dispositif de préhension 1 disposé sur le lien 15. Ce dispositif de préhension 1 permet à l'utilisateur de l'article chaussant CH d'attraper facilement la boucle 2, et d'exercer facilement sur la boucle 2 une force F1 orientée globalement vers le haut. Cette force F1 génère une tension dans chaque brin du lien 15 qui participe à la puissance de serrage du présent dispositif de serrage en rapprochant les deux parties 12a et 12b. Or, la tension dans chaque brin du lien 15 correspondant sensiblement à la moitié de ladite force F1, il est important que le dispositif de préhension 1 assure le confort de l'utilisateur durant le serrage.

Afin d'atteindre cet objectif, le dispositif de préhension 1 comporte une ossature 3 qui est rigide. Ce caractère rigide permet de répartir la tension du lien 15 sur la main de l'utilisateur en limitant le phénomène du cisaillement du lien sur la peau. Ainsi, plus la sensation de douleur sur la main est écartée, plus l'utilisateur pourra tirer fortement sur le dispositif de préhension 1.

L'ossature rigide 3 pourra être avantageusement réalisée en matière qui présente une certaine résistance à la flexion comme notamment des matières thermoplastiques telle que le polyamide, le polypropylène, et selon une géométrie adaptée qui privilégie une plus grande inertie selon la direction de la force F1.

Une fois la tension exercée dans le lien 15, il est nécessaire de maintenir cette tension de serrage afin de pouvoir lâcher le dispositif de préhension 1. Cette fonction est assurée par un moyen de blocage 22 qui est intégré aux éléments de renvoi 52a et 52b. Ces éléments 52a et 52b assurent simultanément une fonction de glissement dans une direction, et une fonction de blocage dans une autre direction. Les éléments de renvoi 52a, 52b, peuvent notamment être construits comme décrit dans le FR 2 757 026.

Afin de combiner ces deux fonctions, on peut orienter, de façon adaptée, les éléments de renvois 52a et 52b sur la tige O, de façon que l'action de la force F1 sur le lien 15 permette de faire coulisser le lien dans les éléments de renvois 52a et 52b, et permette également d'exercer une action d'anti-retour. Mais on peut également orienter les éléments de renvois 52a et 52b de façon à privilégier le glissement selon la direction de la force F1, puis, une fois la force F1 exercée, l'utilisateur exerce une force F2 orientée sensiblement vers l'avant. Cette force F2 vient changer l'orientation du lien 15 dans les éléments de renvois 52a et 52b et permet d'utiliser lesdits renvois 52a et 52b dans leur fonction de blocage.

Afin de faciliter l'enchaînement des actions de serrage et desserrage de la zone de serrage inférieure 16e, les éléments de renvois 52a, 52b, 53a et 53b, qui sont situés dans la zone de serrage inférieure 16e, comprennent des moyens de guidage aptes à ne pas laisser échapper le lien 15 durant le desserrage. Une façon de mettre en oeuvre ces moyens de guidage consiste à utiliser des éléments de renvois qui comprennent un tunnel duquel le lien 15 ne peut s'échapper de façon intempestive.

La figure 2 illustre la seconde et dernière phase de serrage de l'article chaussant CH qui est toujours une chaussure destinée à la pratique du surf des neiges. Cette phase de serrage permet de serrer la zone de serrage supérieure 16f en rapprochant les parties 12a et 12b de la tige O. Le présent dispositif de serrage permet donc de dissocier les serrages et leurs intensités pour la zone de serrage inférieure 16e et la zone de serrage supérieure 16f. En effet, le serrage de la zone de serrage supérieure 16f n'a pas d'incidence sur le serrage de la zone de serrage inférieure 16e grâce à la fonction de blocage du lien 15 qui est intégré aux éléments de renvois 52a et 52b.

Pour procéder à la seconde phase du serrage, l'utilisateur commence par positionner manuellement le lien 15 dans les éléments de renvois 51a et 50a et leurs symétriques, situés sur la partie opposée 12b. L'utilisateur croise le lien 15, de façon connue, en remontant de l'élément de renvoi 52a jusqu'à l'élément de renvoi 50a. Afin de pouvoir effectuer cette opération manuelle, les éléments de renvois 50a, 50b, 51a et 51b, situés dans la zone de serrage supérieure 16f sont de type crochet. C'est-à-dire qu'ils sont ouverts de façon à retenir le lien 15 dans la direction qui rapproche les deux parties 12a et 12b de la tige O.

Une fois le lien 15 positionné, l'utilisateur tire selon une force F3, orientée sensiblement vers le haut, sur le dispositif de préhension 1 qui est positionné sur le lien 15 au niveau de la boucle 2. Cette action met en tension le lien 15 qui rapproche les deux parties 12a et 12b de la tige O, au niveau de la zone de serrage supérieure 16f. La tension de serrage est maintenue dans cette zone 16f grâce à un moyen de blocage du lien 15.

Ce blocage peut être réalisé de deux façons distinctes. D'une part, les éléments de renvois 50a et 50b qui sont positionnés à l'extrémité de la zone de serrage 16 et à la jonction de la zone de serrage supérieure 16f et de la boucle 2, intègrent un moyen de blocage 23. Ce moyen de blocage est sensiblement similaire au moyen de blocage 22 disposé sur les éléments de renvois 52a et 52b et précédemment décrits. De façon similaire, l'utilisateur pourra bloquer le lien 15 en tirant selon la direction de la force F3 si les éléments de renvois 50a et 50b sont disposés sur la tige O selon une orientation spécifique. En cas contraire, l'utilisateur tire sur le dispositif de préhension 1 avec la force F3 puis déplace vers l'avant selon une direction F4 ledit dispositif 1 pour assurer le blocage du lien 15 selon un mécanisme précédemment décrit.

D'autre part, le moyen de blocage 20 peut être intégré dans un élément de blocage 21 indépendant qui est monté coulissant sur la boucle 2. Afin de réaliser le blocage, l'utilisateur tire selon la direction F3 sur le dispositif de préhension 1 puis déplace l'élément de blocage 21 selon une direction Δ qui rapproche l'élément de blocage 21 des éléments de renvois 50a et 50b. L'élément de blocage 21 est monté de préférence coulissant simultanément sur les deux brins de la boucle 2. Bien entendu, le moyen de blocage 20 peut être réalisé par deux bloqueurs coulissants respectivement sur chacun des brins de la boucle 2. Dans ce cas, l'utilisateur devra déplacer les deux bloqueurs afin d'obtenir le blocage du lien 15.

De plus, les deux dispositifs de blocage, précédemment évoqués, peuvent être combinés pour plus de sécurité contre des desserrages intempestifs qui pourraient survenir sur ce type de chaussures qui sont soumises à des efforts importants durant la pratique du sport. La figure 2 illustre cette combinaison avec des moyens de blocage 23 intégrés aux éléments de renvois 50a et 50b et l'élément de blocage 21 monté sur la boucle 2 du lien 15.

Les essais réalisés ont mis en évidence l'intérêt de l'utilisation d'un lien 15 qui soit souple et sensiblement inextensible. La souplesse est nécessaire en parcours imposé par l'emplacement des éléments de renvois, et le caractère inextensible permet de limiter l'allongement du lien 15, notamment au niveau de la boucle 2, lors du serrage.

En effet, la tension obtenue par l'ossature rigide 3 du dispositif de préhension 1 est tellement importante que, dans le cas d'un lacet traditionnel ou même d'une cordelette, l'utilisateur dépenserait son énergie pour déformer le lacet au lieu de rapprocher les deux parties 12a et 12b. Les meilleurs résultats ont été obtenus avec un lien 15 réalisé avec un lien de kevlar ou d'aramide, et dont le diamètre extérieur est compris entre 2 et 4 mm.

La figure 3 illustre un détail du dispositif de serrage au niveau du dispositif de préhension 1 et de son ossature rigide 3. Cette ossature 3 comporte une surface de contact 4 qui est complémentaire d'au moins trois doigts 25x, 25y et 25z de la main M. Cette surface de contact 4 comporte trois réceptacles 4x, 4y et 4z qui épousent respectivement la morphologie des doigts 25x, 25y et 25z en position repliée autour de l'ossature 3. Des essais ont montré que pour obtenir une meilleure puissance du serrage, les doigts utilisés sont de préférence l'index, le majeur et l'annulaire.

De plus, dans le mode de réalisation préféré et illustré, l'ossature 3 sert également à fermer la boucle 2 constituée par le lien 15. Le dispositif de préhension 1 comprend des moyens d'accrochages 5c et 5d qui sont aptes à coopérer respectivement avec les deux extrémités 15c et 15d du lien 15. Les moyens d'accrochage 5c, 5d, peuvent être constitué par une paroi 100, perpendiculaire au lien 15, qui fait partie intégrante de l'ossature rigide 3. Dans cette paroi 100 est aménagé un trou 101 dans lequel passe l'extrémité 15c du lien 15. Cette extrémité 15c est équipée d'un moyen de blocage tel qu'un noeud 102 dont le diamètre est supérieur au diamètre du trou 101.

Bien entendu, comme illustré à la figure 4, le lien 15 peut également traverser l'ossature 3 de part en part. Les extrémités 15c et 15d du lien 15 sont reliés à des éléments de renvois 54a et 54b situés sensiblement aux extrémités de la zone de serrage 16. Cependant, dans ce mode de réalisation, la boucle 2 qui comprend l'ossature 3 n'est pas située à une des extrémités de la zone de serrage 16. La boucle 2 est située en dehors de la zone de serrage 16 mais s'étend sensiblement perpendiculairement au plan défini par la zone de serrage 16 de façon à scinder ladite zone 16 en deux sous-zones de serrage 105 et 106.

De plus, le dispositif de préhension peut être muni d'un perfectionnement non illustré. Dans ce perfectionnement, le dispositif de préhension comprend un moyen d'accroche complémentaire de l'article chaussant qui permet de ranger ledit dispositif de préhension sur l'article chaussant. Ce moyen d'accroche peut être avantageusement de type auto grippant ou bien sous la forme d'un bouton-pression. L'article chaussant peut être également muni d'une poche ou d'une sangle formant une boucle dans laquelle pourrait être logé le dispositif de préhension en dehors des phases de serrage et de desserrage. De plus, le dispositif de préhension pourra avantageusement comprendre des éléments de confort, constitués d'un matériau moins dur que celui de l'ossature, et positionnés au niveau de la surface de contact destinée à être en contact avec les doigts de la main.

Bien entendu, la présente invention n'est pas limitée aux modes de réalisation décrits ci-avant, qui ne sont donnés qu'à titre indicatif, mais englobe tous les modes de réalisations couverts par les revendications.

## Revendications

1. Dispositif de serrage, destiné à équiper un article chaussant (CH) qui comporte deux parties (12a, 12b) devant être rapprochées l'une de l'autre, comprenant :
- une zone de serrage (16) comportant des éléments de renvoi (50a à 54a et 50b à 54b) positionnés sur les parties (12a, 12b),
- un lien (15), comprenant deux extrémités (15c, 15d) et reliant, par un parcours déterminé, au moins deux éléments de renvoi (50a, 50b) disposés sur des parties différentes (12a, 12b), qui forme une boucle (2) située en dehors de la zone de serrage (16),
- le lien (15) étant souple et sensiblement inextensible,
- un moyen de blocage (20, 21, 22 23) du lien (15),
Le dispositif de serrage comprenant un dispositif de préhension (1) disposé sur le lien (15), au niveau de la boucle (2), permettant à l'utilisateur de tirer efficacement, avec au moins une main (M), sur le lien (15), **caractérisé en ce que** le dispositif de préhension (1) comporte une ossature rigide (3) permettant de répartir la tension du lien (15) sur la main (M) de l'utilisateur.

2. Dispositif de serrage selon la revendication 1, **caractérisé en ce que** l'ossature (3) comporte une surface de contact (4) complémentaire d'au moins trois doigts (25x, 25y, 25z) de la main (M).

3. Dispositif de serrage selon l'une des revendications 1 et 2, **caractérisé en ce que** le dispositif de préhension (1) comprend des moyens d'accrochages (5c, 5d) aptes à coopérer avec les deux extrémités (15c, 15d) du lien (15) fermant ainsi la boucle (2).

4. Dispositif de serrage selon l'une des revendications 1 à 3, **caractérisé en ce que** le moyen de blocage (23) est intégré dans les éléments de renvoi (50a, 50b), positionnés à la jonction de la zone de serrage (16) et de la boucle (2), afin de maintenir la tension dans la zone de serrage (16).

5. Dispositif de serrage selon l'une des revendications 1 à 4, **caractérisé en ce que** la zone de serrage (16) comprend au moins deux zones (16e, 16f) séparées par au moins un élément de renvoi (52a, 52b), positionné sur chacune des parties (12a, 12b) et **en ce que** le moyen de blocage (22) est intégré aux éléments de renvoi (52a, 52b) afin de maintenir la tension de serrage dans la zone de serrage inférieure (16e), qui est séparée du dispositif de préhension (1) par les dits éléments de renvoi (52a, 52b).

6. Dispositif de serrage selon la revendication 5, **caractérisé en ce que** les éléments de renvoi (52a, 52b, 53a, 53b), situés dans la zone de serrage inférieure (16e), comprennent des moyens de guidage aptes à ne pas laisser échapper le lien (15) durant le desserrage.

7. Dispositif de serrage selon l'une des revendications 5 et 6, **caractérisé en ce que** les éléments de renvoi (50a, 50b, 51a, 51b), situés dans la zone de serrage supérieure (16f), sont de type crochet permettant de positionner manuellement le lien (15) dans l'élément de renvoi (50a, 50b, 51a, 51b).

8. Dispositif de serrage selon l'une des revendications 1 à 7, **caractérisé en ce que** le moyen de blocage (20) est intégré dans un élément de blocage (21) qui est monté coulissant sur la boucle (2).

## Claims

1. Lace-up device adapted to equip a footwear (CH), which comprises two portions (12a, 12b) to be brought closer to one another, comprising:
- a tightening zone (16) comprising return elements (50a to 54a and 50b to 54b) positioned on the portions (12a, 12b),
- a linkage (15), comprising two ends (15c, 15d) and connecting, along a predetermined travel, at least two return elements (50a, 50b) arranged on different portions (12a, 12b), which forms a loop (2) located outside the tightening zone (16),
- the linkage (15) being flexible and substantially inextensible,
- a means (20, 21, 22, 23) for locking the linkage (15),
the lace-up device comprising a gripping device (1) arranged on the linkage (15), in the area of the loop (2), enabling the user to pull efficiently on the linkage (15) with at least one hand (M), **characterized in that** the gripping device (1) comprises a rigid frame (3) allowing distributing the tension of the linkage (15) on the user's hand (M).

2. Lace-up device according to claim 1, **characterized in that** the frame (3) comprises a contact surface (4) complementary of at least three fingers (25x, 25y, 25z) of the hand (M).

3. Lace-up device according to one of claims 1 and 2, **characterized in that** the gripping device (1) comprises hooking means (5c, 5d) adapted to cooperate with the two ends (15c, 15d) of the linkage (15), thus closing the loop (2).

4. Lace-up device according to one of claims 1 to 3, **characterized in that** the locking means (23) is integrated into the return elements (50a, 50b) positioned at the junction of the tightening zone (16) and loop (2), in order to maintain the tension in the tightening zone (16).

5. Lace-up device according to one of claims 1 to 4, **characterized in that** the tightening zone (16) comprises at least two zones (16e, 16f) separated by at least one return element (52a, 52b) positioned on each of the portions (12a, 12b), and **in that** the locking means (22) is integrated into the return elements (52a, 52b) in order to maintain the tightening tension in the lower tightening zone (16e), which is separated from the gripping device (1) by said return elements (52a, 52b).

6. Lace-up device according to claim 5, **characterized in that** the return elements (52a, 52b, 53a, 53b), located in the lower tightening zone (16e), comprise guiding means adapted to prevent the linkage (15) from escaping during the loosening.

7. Lace-up device according to one of claims 5 and 6, **characterized in that** the return elements (50a, 50b, 51a, 51b), located in the upper tightening zone (16f), are of the hook type, making it possible to manually position the linkage (15) in the return element (50a, 50b, 51a, 51b).

8. Lace-up device according to one of claims 1 to 7, **characterized in that** the locking means (20) is integrated into a locking element (21) that is slidably mounted on the loop (2).

## Patentansprüche

1. Spannvorrichtung, welche dazu bestimmt ist, einen anzuziehenden Artikel (CH) auszustatten, welcher zwei Teile (12a, 12b) aufweist, welche zueinander angenähert werden müssen, aufweisend:
- eine Spannungszone (16), welche Umkehrelemente (50a bis 54a und 50b bis 54b) aufweist, welche auf den Teilen (12a, 12b) positioniert sind,
- ein Bindeglied (15), welches zwei Enden (15c, 15d) aufweist und welches über einen vorherbestimmten Verlauf mindestens zwei Umkehrelemente (50a, 50b) verbindet, welche auf verschiedenen Teilen (12a, 12b) angeordnet sind, welches eine Schlaufe (2) bildet, die außerhalb der Spannungszone (16) angeordnet ist,
- wobei das Bindeglied (15) nachgiebig und im Wesentlichen nichtdehnbar ist,
- ein Blockiermittel (20, 21, 22, 23) des Bindeglieds (15),
- wobei die Spannvorrichtung eine Greifvorrichtung (1) aufweist, welche auf dem Bindeglied (15) auf Höhe der Schlaufe (2) vorgesehen ist, welche es dem Benutzer erlaubt, effizient mit mindestens einer Hand (M) an dem Bindeglied (15) zu ziehen,
**dadurch gekennzeichnet, dass** die Greifvorrichtung (1) ein steifes Gerüst (3) aufweist, welches erlaubt, die Spannung des Bindeglieds (15) auf die Hand (M) des Benutzers zu verteilen.

2. Spannvorrichtung nach Anspruch 1, **dadurch gekennzeichnet, dass** das Gerüst (3) eine Kontaktoberfläche (4) komplementär zu mindestens drei Fingern (25x, 25y, 25z) der Hand (M) aufweist.

3. Spannvorrichtung nach einem der Ansprüche 1 und 2, **dadurch gekennzeichnet, dass** die Greifvorrichtung (1) Einhakmittel (5c, 5d) aufweist, die fähig sind, mit den beiden Enden (15c, 15d) des Bindeglieds (15) zusammenzuwirken, wobei so die Schlaufe (2) geschlossen wird.

4. Spannvorrichtung nach einem der Ansprüche 1 bis 3, **dadurch gekennzeichnet, dass** das Blockiermittel (23) in den Umkehrelementen (50a, 50b) integriert ist, welche am Übergang der Spannungszone (16) und der Schlaufe (2) positioniert sind, um die Spannung in der Spannungszone (16) aufrechtzuerhalten.

5. Spannvorrichtung nach einem der Ansprüche 1 bis 4, **dadurch gekennzeichnet, dass** die Spannungszone (16) mindestens zwei Zonen (16e, 16f) aufweist, welche durch mindestens ein Umkehrelement (52a, 52b) getrennt sind, das auf jedem der Teile (12a, 12b) positioniert ist, und dass das Blockiermittel (22) in den Umkehrelementen (52a, 52b) integriert ist, um die Spannung der Anspannung in der unteren Spannungszone (16e) aufrechtzuerhalten, welche von der Greifvorrichtung (1) durch die Umkehrelemente (52a, 52b) getrennt ist.

6. Spannvorrichtung nach Anspruch 5, **dadurch gekennzeichnet, dass** die Umkehrelemente (52a, 52b, 53a, 53b), welche in der unteren Spannungszone (16e) angeordnet sind, Führungsmittel aufweisen, die fähig sind, das Bindeglied (15) während dem Lösen bzw. der Entspannung nicht herausgehen zu lassen.

7. Spannvorrichtung nach einem der Ansprüche 5 und 6, **dadurch gekennzeichnet, dass** die Umkehrelemente (50a, 50b, 51a, 51b), welche in der oberen Spannungszone (16f) angeordnet sind, vom Typ Haken sind, welcher es erlaubt, das Bindeglied (15) manuell in dem Umkehrelement (50a, 50b, 51a, 51b) zu positionieren.

8. Spannvorrichtung nach einem der Ansprüche 1 bis 7, **dadurch gekennzeichnet, dass** das Blockiermittel (20) in einem Blockierelement (21) integriert ist, welches verschiebbar auf der Schlaufe (2) montiert ist.
